# EUROPÄISCHE PATENTSCHRIFT

(11) **EP 2 321 534 B1**
(45) Veröffentlichungstag und Bekanntmachung des Hinweises auf die Patenterteilung: **16.11.2016**
(21) Anmeldenummer: 09782156.5
(22) Anmeldetag: 25.08.2009
(51) Int. Cl.: F04D 1/06, F04D 29/08, F04D 29/16, F04D 29/42, F04D 29/44, F04D 29/62, F04D 17/12

(54) **GEHÄUSEZWISCHENBODEN FÜR EINE STRÖMUNGSMASCHINE**
INTERMEDIATE HOUSING FLOOR FOR A FLUID KINETIC MACHINE
FOND INTERMÉDIAIRE DE CARTER POUR UNE TURBOMACHINE

(30) Priorität: 03.09.2008 DE 102008045669
(43) Veröffentlichungstag der Anmeldung: 18.05.2011
(73) Patentinhaber: Siemens Aktiengesellschaft, 80333 München (DE)
(72) Erfinder: ZACHARIAS, Wolfgang, 47198 Duisburg (DE)
(86) Internationale Anmeldenummer: PCT/EP2009/060922
(87) Internationale Veröffentlichungsnummer: WO 2010/026077

(56) Entgegenhaltungen:
- WO-A1-2005/045251
- DE-A1- 3 835 341
- DE-T2- 60 223 317
- US-A- 5 961 281
- DATABASE WPI Week 198051 Thomson Scientific, London, GB; AN 1980-M2281C XP002551928 -& SU 732 556 A1 (NEVSKII ZAVOD MFG) 15. Mai 1980 (1980-05-15)

## Beschreibung

Die Erfindung betrifft einen Gehäusezwischenboden für eine Strömungsmaschine und eine Strömungsmaschine mit dem Gehäusezwischenboden.

Eine Strömungsmaschine wie ein Radialturboverdichter ist beispielsweise als ein Einwellenverdichter ausgeführt, der eine Welle mit darauf aufgefädelten Laufrädern und ein Gehäuse aufweist, das die Laufräder umgibt. Die Welle ist außerhalb des Gehäuses mittels Lager radial und axial gelagert, wobei im Inneren des Gehäuses durch das Vorsehen von Gehäuseeinbauten Strömungskanäle von und zu den Laufrädern ausgebildet sind. Die Laufräder sind beispielsweise als Radiallaufräder ausgebildet, die beispielsweise eine axiale Zuströmrichtung und eine radiale Abströmrichtung haben. Die Laufräder werden nacheinander durchströmt, so dass Prozessgas stufenweise von Laufrad zu Laufrad verdichtet wird. An der Abströmseite eines jeden Laufrads ist ein Ringdiffusor vorgesehen, durch den das Prozessgas radial nach außen geführt wird. Mit Hilfe eines Umlenkkanals nach dem Ringdiffusor wird das Prozessgas umgelenkt und radial wieder nach innen durch einen Rückführkanal zu dem nächsten Laufrad geführt. In dem Gehäuse sind die Gehäuseeinbauten mit einer entsprechenden Formgebung versehen, so dass durch das Zusammenwirken der Gehäuseeinbauten in dem Gehäuse der Ringdiffusor, der Umlenkkanal und der Rückführkanal gebildet sind.

Die Gehäuseeinbauten sind herkömmlich als Gehäusezwischenböden ausgeführt. Jeder Gehäusezwischenboden ist von zwei Hälften gebildet, so dass der Gehäusezwischenboden horizontal teilbar ist. Somit kann beispielsweise ein Gehäusezwischenboden durch Anbringen der einen Hälfte in das Unterteil des Gehäuses (horizontal geteilte Strömungsmaschine) bzw. in das Unterteil des Innengehäuses (vertikal geteilte Strömungsmaschine) und durch Anlegen der anderen Hälfte in das Oberteil montiert werden.

Aus den Dokumenten WO 2005/045251 A1 und DE 3835341 A1 und DATABASE WPI Week 198051 Thomson Scientific, London sind jeweils Gehäusezwischenböden gemäß dem Oberbebriff des Anspruchs 1 bekannt.

Die beiden Hälften bilden an ihren Berührflächen eine Teilfuge aus, die aufgrund von Fertigungsungenauigkeiten und/oder einer Deformation der Hälften hervorgerufen von einer Druckbeanspruchung beim Betrieb des Radialturboverdichters auseinanderklaffen und somit gasdurchlässig werden kann. Dadurch stellt sich durch die Teilfuge eine Leckage ein, die insbesondere bei Radialturboverdichtern mit hohen Druckdifferenzen beträchtlich ist. Insbesondere ist die Leckage bei Radialturboverdichtern mit hohem Druckverhältnis und kleinem Fördervolumenstrom nachteilig. Durch die Leckage ist der Wirkungsgrad des Radialturboverdichters reduziert, wodurch die erforderliche Leistungsaufnahme bei Erfüllung von vordefinierten Randbedingungen durch den Radialturboverdichter erhöht ist. Ferner ist die maximal mögliche Vorhersagegenauigkeit bezüglich Druckverhältnis und Fördervolumenstrom des Radialturboverdichters mit höheren Toleranzen behaftet, da die tatsächliche Auswirkung der gegebenenfalls klaffenden Teilfuge auf die Betriebsparameter des Radialturboverdichters nur schwer vorhersagbar ist.

Abhilfe könnte hier beispielsweise das Vorsehen eines O-Rings in der Teilfuge schaffen. Jedoch besteht hierbei der Nachteil, dass bei einer Relativbewegung der Hälften des Gehäusezwischenbodens der O-Ring zerstört werden kann. Ebenfalls sind O-Ringe nicht für alle thermischen und chemischen Belastungen geeignet. Denkbar wäre auch in der Teilfuge die Hälften des Gehäusezwischenbodens mit Nuten zu versehen, in die eine Passfeder eingesetzt ist. Die hierfür notwendigen Passungen für den Einsatz der Passfeder in den Nuten sind fertigungsbedingt nicht oder nur eingeschränkt einzuhalten. Dies hat zur Folge, dass zwischen der Passfeder und den Nuten sich Spiele einstellen, die einen Verbindungskanal zwischen den beiden Seiten des Gehäusezwischenbodens bilden, so dass die Leckage durch die Teilfuge entsprechend nachteilig erhöht wäre.

Aufgabe der Erfindung ist es, einen Gehäusezwischenboden für eine Strömungsmaschine und eine Strömungsmaschine mit dem Gehäusezwischenboden zu schaffen, wobei die Strömungsmaschine einen hohen Wirkungsgrad hat.

Erfindungsgemäß wird die Aufgabe durch einen Gehäusezwischenboden der eingangs genannten Art gelöst, welcher die zusätzlichen Merkmale des kennzeichnenden Teils des Anspruchs 1 aufweist.

Bei der Erstmontage des Gehäusezwischenbodens in die Strömungsmaschine ist der Gehäusezwischenboden mit der Teilfuge und den beiden Teilfugenflächen bereitgestellt. Die in der einen Teilfugenfläche ausgebildete Mulde wird mit der Beschichtung versehen, wobei von der einen Teilfugenfläche die Beschichtung vorsteht, so dass die Beschichtung den Überstand hat. Wird der Gehäusezwischenboden in die Strömungsmaschine eingebaut, werden die beiden Teilfugenflächen aneinandergelegt, so dass die Beschichtung an der ihr zugewandten, anderen Teilfugenfläche anliegt. Sobald die Teilfugenflächen einander berührend angeordnet sind, wird die Beschichtung an ihrem Überstand zusammengedrückt. Dadurch liegt die Beschichtung an der ihr zugewandten Teilfugenfläche dicht und flächig an, so dass von der Beschichtung die Teilfuge abgedichtet ist. Somit ist beim Betrieb der Strömungsmaschine eine Leckage von Prozessgas durch die Teilfuge unterbunden oder zumindest vermindert, wodurch die Strömungsmaschine einen verbesserten Wirkungsgrad hat.

In der Strömungsmaschine können fertigungsbedingt Bauungenauigkeiten auftreten, die in der zusammengebauten Strömungsmaschine dazu führen, dass die Teilfugenflächen nicht vollständig aneinander liegen. Dies hat zur Folge, dass an der Teilfuge ein Spalt ausgebildet ist, der beim Betrieb der Strömungsmaschine zu einer Leckage von Prozessgas führt. Dadurch, dass im Demontagezustand des Gehäusezwischenbodens die Beschichtung mit dem Überstand versehen ist, ist es möglich, dass, wenn der Gehäusezwischenboden montiert ist und die beiden Teilfugenflächen in entsprechendem bautoleranzbedingten Abstand angeordnet sind, die Beschichtung diesen Abstand überbrücken kann. Dadurch ist auch bei großen Bauungenauigkeiten der Strömungsmaschine der Gehäusezwischenboden im Montagezustand an der Teilfuge von der Beschichtung abgedichtet, so dass derartige Bauungenauigkeiten nicht zu einer Verschlechterung der Leistungsparameter der Strömungsmaschine führen können. Außerdem können die Leistungsparameter der Strömungsmaschine mit herkömmlichen Methoden besser vorhergesagt werden, so dass die Strömungsmaschine zielsicher ausgelegt werden kann. Dadurch ist das Risiko vermindert, dass bei einem eventuellen Probelauf der Strömungsmaschine festgestellt wird, dass die Strömungsmaschine die geforderten Leistungsparameter nicht erfüllen kann. Hierfür wären entsprechende Nachbesserungsaktionen an der Strömungsmaschine notwendig, die erfindungsgemäß unterbleiben können.

Bevorzugt ist die Beschichtung eine Honeycomb-Schicht. Die Honeycomb-Schicht kann kostengünstig aus entsprechend geformten Blechstreifen hergestellt werden, mit denen eine Wabenstruktur der Honeycomb-Schicht gebildet ist. Die Wabenstruktur ist derart ausgebildet, dass die Blechstreifen im Montagezustand des Gehäusezwischenbodens von der anderen Teilfugenfläche gestaucht werden. Die Honeycomb-Schicht ist bevorzugt in die Mulde gelötet.

Als Alternative und/oder Ergänzung ist bevorzugt die Beschichtung eine flamm- oder plasmagespritzte Spritzschicht. Die Spritzschicht ist bevorzugt auf Ni-Al-Cr-Basis.

Ferner ist es bevorzugt, dass im Bereich der Überdeckung in der einen Teilfugenfläche die eine Mulde und in der anderen Teilfugenfläche die andere Mulde vorgesehen ist, in denen jeweils eine der Beschichtungen untergebracht ist, wobei die Beschichtungen sich einander überlappend angeordnet sind.

Bevorzugt hierbei ist es, dass die Beschichtung der einen Teilfugenfläche die Honeycomb-Schicht ist und die Beschichtung der anderen Teilfugenfläche die Spritzschicht ist. Im Demontagezustand des Gehäusezwischenbodens ist an der einen Teilfugenfläche die Honeycomb-Schicht mit ihrem Überstand und an der anderen Teilfugenfläche die Spritzschicht vorgesehen. Werden bei der Montage die Teilfugenflächen aneinandergelegt, so drückt sich gegebenenfalls unter eigener Deformation die Honeycomb-Schicht in die Spritzschicht ein, so dass die Honeycomb-Schicht mit der Spritzschicht eine dichte Struktur in der Teilfuge bildet.

Die Dicke der Spritzschicht ist bevorzugt an der anderen Teilfugenfläche mindestens so groß wie der Überstand der Honeycomb-Schicht dimensioniert, so dass im Montagezustand des Gehäusezwischenbodens die Honeycomb-Schicht in die Spritzschicht eingedrückt ist. Dadurch erstreckt sich die Spritzschicht im Montagezustand des Gehäusezwischenbodens lediglich in den Wabenzwischenräumen der Honeycomb-Schicht, da die Honeycomb-Schicht an den Grund der Mulde - mit einem gewissen Abstand für Fertigungstoleranzen - der anderen Teilfugenfläche anstößt. Dadurch ist die Teilfuge mit der Honeycomb-Schicht und der Spritzschicht stabil und dicht abgedichtet. Alternativ bevorzugt ist der Überstand an der Spritzschicht ausgeführt.

Bevorzugt ist es, dass der Gehäusezwischenboden aus einer Unterhälfte und einer Oberhälfte gebildet ist, die im Montagezustand die Teilfuge in einer Ebene bilden, in der die Drehachse der Strömungsmaschine liegt. Dadurch ist der Gehäusezwischenboden aus den in etwa gleich großen Hälften gebildet, so dass der Gehäusezwischenboden einfach montierbar und demontierbar ist. Bevorzugt ist es, dass an der Unterhälfte die eine Teilfugenfläche mit der Honeycomb-Schicht und an der Oberhälfte die andere Teilfugenfläche mit der Spritzschicht vorgesehen ist. Alternativ bevorzugt ist es, dass an der Oberhälfte die eine Teilfugenfläche mit der Honeycomb-Schicht und an der Unterhälfte die andere Teilfugenfläche mit der Spritzschicht vorgesehen ist.

Bevorzugt ist es, dass die Strömungsmaschine ein Radialturboverdichter ist, der eine Radialturboverdichterstufe mit einem Ringdiffusor, einem Umlenkkanal und einem Rückführkanal aufweist, die von mindestens zwei Gehäusezwischenböden gebildet sind.

Im Folgenden wird eine bevorzugte Ausführungsform des erfindungsgemäßen Gehäusezwischenbodens und des erfindungsgemäßen Radialturboverdichters anhand der beigefügten schematischen Zeichnungen erläutert. Es zeigt:
- Fig. 1: einen Längsschnitt eines Radialturboverdichters, horizontal geteilt,
- Fig. 2: einen Längsschnitt eines Radialturboverdichters, vertikal geteilt,
- Fig. 3: eine Teilfuge von Gehäusezwischenböden,
- Fig. 4 und 5: einen Detailquerschnitt der Teilfuge des Gehäusezwischenbodens und
- Fig. 6 und 7: Details der Draufsicht der Teilfuge des Gehäusezwischenbodens.

Wie es aus Fig. 1 und 2 ersichtlich ist, weist ein Radialturboverdichter 1 ein Gehäuse 2 bzw. ein Gehäuse 2 und ein Innengehäuse 33 und einen Rotor 3 auf. An dem Gehäuse 2 ist ein Saugstutzen 4 und ein Druckstutzen 5 vorgesehen, wobei der Saugstutzen 4 im Inneren des Gehäuses 2 in einen Einlauf 6 mündet und eine im Inneren des Gehäuses 2 vorgesehene Austrittsspirale 7 in den Druckstutzen 5 mündet.

In dem Radialturboverdichter 1 gemäß Fig. 1 und 2 sind sechs Radialturboverdichterstufen 8 ausgebildet, die jeweils von einem Laufrad 9 des Rotors 3 gebildet sind. Jedes Laufrad 9 hat eine in Richtung der Drehachse 24 des Rotors 3 zeigende, axiale Zuströmrichtung und eine radiale nach außen zeigende Abströmrichtung. In jeder Radialturboverdichterstufe 8 ist ein Ringdiffusor 10, der radial nach außen innerhalb des Gehäuses 2 verläuft und sich stromab des Laufrads 9 sich diesem anschließt. Dem Ringdiffusor 10 folgt in Strömungsrichtung ein Umlenkkanal 11, in dem Prozessgas von dem Ringdiffusor 10 in einen Rückführkanal 12 umgelenkt wird, in dem das Prozessgas radial nach innen zu dem Laufrad 9 der nächsten Radialturboverdichterstufe 8 strömt.

In dem Gehäuse 2 ist für die Radialturboverdichterstufe 8 ein erster Gehäusezwischenboden 13 und ein zweiter Gehäusezwischenboden 14 vorgesehen, die mit einer derartigen Kontur versehen und zueinander derart angeordnet sind, dass unter Zusammenwirken des ersten Gehäusezwischenbodens 13 und des zweiten Gehäusezwischenbodens 14 der Ringdiffusor 10, der Umlenkkanal 11 und der Rückführkanal 12 in dem Gehäuse 2 ausgebildet sind.

Der erste Gehäusezwischenboden 13 hat eine zylindrische Außenseite 15 und liegt an der Innenseite des Gehäuses 2 an, wobei der erste Gehäusezwischenboden 13 mit einem Ringsteg 16 an dem Gehäuse 2 verriegelt ist. Der erste Gehäusezwischenboden 13 und der zweite Gehäusezwischenboden 14 sind in ihrem Aufbau ähnlich, so dass im Folgenden lediglich auf den ersten Gehäusezwischenboden 13 Bezug genommen wird. Der erste Gehäusezwischenboden 13 weist eine Unterhälfte 17 und eine Oberhälfte 18 auf, so dass von der Unterhälfte 17 und der Oberhälfte 18 eine Teilfuge 19 ausgebildet ist. Die Unterhälfte 17 und die Oberhälfte 18 sind im Wesentlichen geometrisch gleich ausgebildet, so dass die Teilfuge 19 in einer Ebene liegt, in der die Drehachse 24 des Radialturboverdichters 11 angesiedelt ist. Die Unterhälfte 17 weist eine Teilfugenfläche 20 und die Oberhälfte 18 weist eine Teilfugenfläche 21 auf, wobei die Teilfugenflächen 20, 21 in ihrem Umriss identisch ausgebildet sind, so dass, wenn die Unterhälfte 17 an die Oberhälfte 18 unter Ausbildung der Teilfuge 19 angelegt ist, die Teilfugenflächen 20 und 21 sich vollständig überdecken.

In Fig. 3 ist eine Draufsicht der Teilfugenfläche 20 der Unterhälfte 17 gezeigt. Im Innenbereich der Teilfugenfläche 20 ist eine Mulde 22 vorgesehen, deren Umrandung von der Umrandung der Teilfugenfläche 20 stets im Abstand angeordnet ist. So ist die Mulde 22 vollständig von der Teilfugenfläche 20 umgeben. In der Mulde 22 ist eine Honeycomb-Schicht 23 untergebracht, die die Mulde 22 vollständig ausfüllt. Wie es in Fig. 6 und 7 gezeigt ist, ist die Honeycomb-Schicht 23 aus Blechstreifen 25 aufgebaut, die wellenartig geformt sind und unter Ausbildung von Waben zusammengefügt sind. An der Umrandung der Mulde 22 ist ein Lot 27 vorgesehen, mit dem die Honeycomb-Schicht 23 in der Mulde 22 befestigt ist.

Wie es in Fig. 4 gezeigt ist, hat die Honeycomb-Schicht 23 eine Steghöhe 28, die größer ist als die Tiefe der Mulde 22. Dadurch ergibt sich an der Honeycomb-Schicht 23 ein Überstand 29, der von der Teilfugenfläche 20 vorsteht. Die im Montagezustand des Gehäusezwischenbodens 13 der Teilfugenfläche 20 der Unterhälfte 17 zugewandte Teilfugenfläche 21 der Oberhälfte 18 weist eine Mulde 30 auf, deren Umrandung parallel zu der Umrandung der Mulde 22 verläuft. Tendenziell ist die Mulde 30 in ihrer Erstreckung entlang der Teilfugenfläche 21 größer ausgebildet als die Mulde 22, so dass die Mulde 30 die Mulde 22 vollständig überdeckt. Dadurch ist es unterbunden, dass die Honeycomb-Schicht 23, die in der Mulde 22 angeordnet ist, mit dem Rand der Mulde 30 und der Teilfugenfläche 20 in Kontakt kommt.

In der Mulde 30 ist eine Spritzschicht 31 vorgesehen, die die Mulde 30 vollständig ausfüllt. Die Tiefe der Mulde 30 ergibt eine Schichtdicke 32, die fertigungsbedingt entweder gleich dem Überstand 29 oder größer ausgebildet ist.

Beim Montieren des Gehäusezwischenbodens 13 wird die Oberhälfte 18 mit ihrer Teilfugenfläche 21 auf die Teilfugenfläche 20 der Unterhälfte 17 gesetzt, wobei die Mulden 22 und 30 zur Überdeckung kommen. Aufgrund des Überstands 29 der an der Mulde 22 vorgesehenen Honeycomb-Schicht 23 trägt sich diese in die Spritzschicht 31 ein. Dadurch ist in der Teilfuge 19 mit der Honeycomb-Schicht 23 und der Spritzschicht 31 eine dichte und stabile Konfiguration geschaffen.

## Patentansprüche

1. Gehäusezwischenboden für eine Strömungsmaschine (1), mit einer Teilfuge (19), an der der Gehäusezwischenboden (13, 14) bei der Montage und/oder Demontage in die / aus der Strömungsmaschine (1) teilbar ist und die von mindestens zwei sich einander überdeckenden Teilfugenflächen (20, 21) an einander zugewandten Abschnitten (17, 18) des Gehäusezwischenbodens (13, 14) gebildet ist,
**dadurch gekennzeichnet, dass**
im Bereich der Überdeckung in wenigstens der einen Teilfugenfläche (20, 21) eine Mulde (22, 30) vorgesehen ist, in der eine Beschichtung (23, 31) untergebracht ist, die im Demontagezustand des Gehäusezwischenbodens (13, 14), in dem der Gehäusezwischenboden (13, 14) an der Teilfuge (19) geteilt ist, von der einen Teilfugenfläche (20, 21) als ein Überstand (29) vorsteht, so dass im Montagezustand des Gehäusezwischenbodens (13, 14) die Beschichtung (22, 30) an der der einen Teilfugenfläche (20, 21) zugewandten, anderen Teilfugenfläche (20, 21) anliegt, wodurch die Teilfuge (19) abgedichtet ist, wobei im Bereich der Überdeckung in der einen Teilfugenfläche (21) die eine Mulde (22) und in der anderen Teilfugenfläche (21) die andere Mulde (30) vorgesehen ist, in denen jeweils eine der Beschichtungen (23, 30) untergebracht ist, wobei die Beschichtungen (23, 30) sich einander überlappend angeordnet sind.

2. Gehäusezwischenboden gemäß Anspruch 1, wobei die Beschichtung eine Honeycomb-Schicht (23) ist.

3. Gehäusezwischenboden gemäß Anspruch 2, wobei die Honeycomb-Schicht (23) in die Mulde (22) gelötet ist.

4. Gehäusezwischenboden gemäß einem der Ansprüche 1 bis 3, wobei die Beschichtung eine flamm- oder plasmagespritze Spritzschicht (30) ist.

5. Gehäusezwischenboden gemäß Anspruch 4, wobei die Spritzschicht (30) auf Ni-Al-Cr-Basis ist.

6. Gehäusezwischenboden gemäß Anspruch 1, wobei die Beschichtung der einen Teilfugenfläche (20) die Honeycomb-Schicht (23) ist und die Beschichtung der anderen Teilfugenfläche (21) die Spritzschicht (30) ist.

7. Gehäusezwischenboden gemäß Anspruch 6, wobei die Schichtdicke (32) der Spritzschicht (30) der anderen Teilfugenfläche (21) mindestens so groß wie der Überstand (29) der Honeycomb-Schicht (23) dimensioniert ist, so dass im Montagezustand des Gehäusezwischenbodens (13, 14) die Honeycomb-Schicht (23) in die Spritzschicht (30) eingedrückt ist.

8. Gehäusezwischenboden gemäß einem der Ansprüche 1 bis 7, wobei der Gehäusezwischenboden (13, 14) aus einer Unterhälfte (17) und einer Oberhälfte (18) gebildet ist, die im Montagezustand die Teilfuge (19) in einer Ebene bilden, in der die Drehachse (24) der Strömungsmaschine (1) liegt.

9. Gehäusezwischenboden gemäß Anspruch 8, wobei an der Unterhälfte (17) die eine Teilfugenfläche (20) mit der Honeycomb-Schicht (23) und an der Oberhälfte (18) die andere Teilfugenfläche (21) mit der Spritzschicht (31) vorgesehen ist.

10. Strömungsmaschine mit einem Gehäusezwischenboden (13, 14) gemäß einem der Ansprüche 1 bis 9.

11. Strömungsmaschine gemäß Anspruch 10, wobei die Strömungsmaschine ein Radialturboverdichter (1) ist, der eine Radialturboverdichterstufe (8) mit einem Ringdiffusor (10), einem Umlenkkanal (11) und einem Rückführkanal (12) aufweist, die von mindestens zwei Gehäusezwischenböden (13, 14) gebildet sind.

## Claims

1. Intermediate housing floor for a fluid kinetic machine (1), having a part joint (19), at which the intermediate housing floor (13, 14) can be divided during the mounting into and/or dismantling from the fluid kinetic machine (1), and which part joint (19) is formed by at least two part joint faces (20, 21) which overlap one another on mutually facing sections (17, 18) of the intermediate housing floor (13, 14), **characterized in that** a recess (22, 30) is provided in the region of the overlap in at least the one part joint face (20, 21), in which recess (22, 30) a coating (23, 31) is accommodated which protrudes from the one part joint face (20, 21) as a projection (29) in the dismantled state of the intermediate housing floor (13, 14), in which state the intermediate housing floor (13, 14) is divided at the part joint (19), with the result that, in the mounted state of the intermediate housing floor (13, 14), the coating (22, 30) bears against the other part joint face (20, 21) which faces the one part joint face (20, 21), as a result of which the part joint (19) is sealed, the one recess (22) being provided in the one part joint face (20) in the region of the overlap and the other recess (30) being provided in the other part joint face (21), in which recesses (22, 30) in each case one of the coatings (23, 30) is accommodated, the coatings (23, 30) being arranged so as to overlap one another.

2. Intermediate housing floor according to Claim 1, the coating being a honeycomb layer (23).

3. Intermediate housing floor according to Claim 2, the honeycomb layer (23) being soldered into the recess (22).

4. Intermediate housing floor according to one of Claims 1 to 3, the coating being a flame-sprayed or plasma-sprayed coating (30).

5. Intermediate housing floor according to Claim 4, the sprayed layer (30) having an Ni-Al-Cr basis.

6. Intermediate housing floor according to Claim 1, the coating of the one part joint face (20) being the honeycomb layer (23) and the coating of the other part joint face (21) being the sprayed layer (30).

7. Intermediate housing floor according to Claim 6, the layer thickness (32) of the sprayed layer (30) of the other part joint face (21) being dimensioned to be at least as large as the projection (29) of the honeycomb layer (23), with the result that the honeycomb layer (23) is pressed into the sprayed layer (30) in the mounted state of the intermediate housing floor (13, 14).

8. Intermediate housing floor according to one of Claims 1 to 7, the intermediate housing floor (13, 14) being formed from a lower half (17) and an upper half (18) which, in the mounted state, form the part joint (19) in a plane, in which the rotational axis (24) of the fluid kinetic machine (1) lies.

9. Intermediate housing floor according to Claim 8, the one part joint face (20) with the honeycomb layer (23) being provided on the lower half (17), and the other part joint face (21) with the sprayed layer (31) being provided on the upper half (18).

10. Fluid kinetic machine having an intermediate housing floor (13, 14) according to one of Claims 1 to 9.

11. Fluid kinetic machine according to Claim 10, the fluid kinetic machine being a radial turbocompressor (1) which has a radial turbocompressor stage (8) with an annular diffuser (10), a deflection channel (11) and a return channel (12) which are formed by at least two intermediate housing floors (13, 14).

## Revendications

1. Fond intermédiaire de carcasse pour une turbomachine ( 1 ), comprenant un joint ( 19 ) où le fond ( 13, 14 ) intermédiaire de carcasse peut, au montage et/ou au démontage, être mis dans la turbomachine (1) et/ou être sorti de la turbomachine ( 1 ) et qui est formé d'au moins deux surfaces ( 20, 21 ) de joint se recouvrant l'une l'autre sur des parties ( 17, 18 ) tournées l'une vers l'autre du fond ( 13, 14 ) intermédiaire de carcasse,
**caractérisé en ce que**
dans la partie du recouvrement est prévue, dans au moins l'une des surfaces ( 20, 21 ) de joint, une cavité ( 22, 30 ) dans laquelle est logé un revêtement ( 23, 31 ) qui, lorsque le fond (13, 14) intermédiaire de carcasse est à l'état démonté, état dans lequel le fond ( 13, 14 ) intermédiaire de carcasse est séparé sur le joint ( 19 ), dépasse de l'une des surfaces ( 20, 21 ) de joint sous la forme d'une partie ( 29 ) saillante de sorte que, lorsque le fond ( 13, 14 ) intermédiaire de carcasse est à l'état monté, le revêtement ( 22, 30 ) s'applique à l'autre surface ( 20, 21 ) du joint tournée vers la une surface ( 20, 21 ) du joint, grâce à quoi le joint ( 19 ) est rendu étanche, dans lequel il est prévu dans la partie du recouvrement dans la une surface ( 21 ) du joint la une cavité ( 22 ) et dans l'autre surface ( 21 ) du joint l'autre cavité ( 30 ), dans lesquelles est logé respectivement l'un des revêtements ( 23, 30 ), les revêtements ( 23, 30 ) se chevauchant l'un l'autre.

2. Fond intermédiaire de carcasse suivant la revendication 1, dans lequel le revêtement est une couche ( 23 ) en nid d'abeilles.

3. Fond intermédiaire de carcasse suivant la revendication 2, dans lequel la couche ( 23 ) en nid d'abeilles est brasée dans la cavité ( 22 ).

4. Fond intermédiaire de carcasse suivant l'une des revendications 1 à 3, dans lequel le revêtement est une couche ( 30 ) projetée à la flamme ou au plasma.

5. Fond intermédiaire de carcasse suivant la revendication 4, dans lequel la couche ( 30 ) projetée est à base de Ni-Ar-Cr.

6. Fond intermédiaire de carcasse suivant la revendication 1, dans lequel le revêtement de l'une des surfaces ( 20 ) de joint est la couche ( 23 ) en nid d'abeilles et le revêtement de l'autre surface ( 21 ) de joint est la couche ( 30 ) projetée.

7. Fond intermédiaire de carcasse suivant la revendication 6, dans lequel l'épaisseur ( 32 ) de la couche ( 30 ) projetée de l'autre surface ( 21 ) de joint a des dimensions au moins aussi grandes que la partie ( 29 ) en saillie de la couche ( 23 ) en nid d'abeilles de manière à ce que, lorsque le fond ( 13, 14 ) intermédiaire de carcasse est à l'état monté, la couche ( 23 ) en nid d'abeilles soit imprimé dans la couche ( 30 ) projetée.

8. Fond intermédiaire de carcasse suivant l'une des revendications 1 à 7, dans lequel le fond ( 13, 14 ) intermédiaire de carcasse est formé d'une moitié ( 17 ) inférieure et d'une moitié ( 18 ) supérieure qui forment, à l'état de montage, le joint ( 19 ) dans un plan dans lequel se trouve l'axe ( 24 ) de rotation de la turbomachine ( 1 ).

9. Fond intermédiaire de carcasse suivant la revendication 8, dans lequel il est prévu, sur la moitié ( 17 ) inférieure, la une surface ( 20 ) de joint ayant la couche ( 23 ) en nid d'abeilles, et, sur la moitié ( 18 ) supérieure, l'autre surface ( 21 ) de joint ayant la couche ( 31 ) projetée.

10. Turbomachine ayant un fond ( 13, 14 ) intermédiaire de carcasse suivant l'une des revendications 1 à 9.

11. Turbomachine suivant la revendication 10, la turbomachine étant un turbocompresseur ( 1 ) radial qui a un étage ( 8 ) de turbocompresseur radial ayant un diffuseur ( 10 ) annulaire, un conduit ( 11 ) de déviation et un conduit ( 12 ) de retour, qui sont formés par au moins deux fonds ( 13, 14 ) intermédiaires de carcasse.
